# EUROPÄISCHE PATENTSCHRIFT

(11) **EP 0 015 490 B1**
(45) Veröffentlichungstag und Bekanntmachung des Hinweises auf die Patenterteilung: **18.05.1983**
(21) Anmeldenummer: 80100960.6
(22) Anmeldetag: 27.02.1980
(51) Int. Cl.: H05B 3/72, H05B 3/68

(54) **Elektroheizelement**
Electric heating element
Elément chauffant électrique

(30) Priorität: 09.03.1979 DE 2909238
(43) Veröffentlichungstag der Anmeldung: 17.09.1980
(73) Patentinhaber: Fischer, Karl, D-7519 Oberderdingen (DE)
(72) Erfinder: Fischer, Karl, D-7519 Oberderdingen (DE); Gössler, Gerhard, D-7519 Oberderdingen (DE)
(74) Vertreter: Patentanwälte Ruff, Beier, Schöndorf und Mütschele

## Beschreibung

Die Erfindung betrifft ein Elektroheizelement zum Erhitzen von Speisen od.dgl. mit einem aus Metall bestehenden Oberteil, dessen Oberseite eine Kochfläche bildet, einem die Unterseite des Heizelementes abdeckenden, metallischen Unterteil, einem zwischen dem Oberteil und dem Unterteil gebildeten Raum, und wenigstens einem in dem Raum angeordneten Rohrheizkörper mit metallischem Mantel, der eine abgeflachte grosse Kontaktfläche zur Unterseite des Oberteils hat und an die Unterseite des Oberteils in wärmeleitender Verbindung angelegt ist.

Die üblichen Kochplatten mit einem Gusskörper mit in Nuten an der Unterseite in Einbettmasse eingelegten Heizwendeln haben einen guten Wirkungsgrad im stationären Zustand und viele Gebrauchsvorteile. Es wird hier angestrebt, sie bei Beibehaltung ihrer Vorteile in Richtung auf eine geringere Wärmekapazität und geringeres Gewicht bzw. geringeren Materialverbrauch weiter zu verbessern.

Aus der US-A-3 826 898 sind Elektrokochplatten der eingangs genannten Art bekannt geworden, die ein Oberteil in Form einer zusammengesetzten Metallplatte besitzen, die von der Unterseite her durch lose angelegte Rohrheizkörper beheizt werden. Die Metallplatte sorgt zwar für eine gute Wärmeverteilung, ist jedoch nicht sehr wärmekapazitätsarm. Der Wärmekontakt zwischen Rohrheizkörper und Metallplatte ist schlecht und ändert sich im Laufe des Betriebes durch Verschiebungen und Verformungen während der Erwärmung und Abkühlung.

Einen besseren Wärmekontakt ergibt eine Verlötung zwischen dem Oberteil und dem Rohrheizkörper, wie sie bei der FR-A-815 241 vorgenommen ist. Dort ist allerdings durch Ausbuchtungen des Oberteils der Wärmekontakt zwischen Oberteil und Kochtopf behindert. Die Verlötung bietet wegen der Notwendigkeit einer genauen Anpressung und des notwendigen Oxidationsschutzes bei der erforderlichen hohen Löttemperatur grosse Schwierigkeiten, insbesondere in der Grossserienfertigung.

Unter Berücksichtigung dieses Standes der Technik ist es Aufgabe der Erfindung, ein Elektroheizelement zu schaffen, das leicht herstellbar ist und auch nach langer Benutzungsdauer noch einen guten Wärmedurchgang vom Heizelement zur beheizten Speise beibehält.

Diese Aufgabe wird erfindungsgemäss dadurch gelöst, dass der Raum unter Vakuum steht und dass das Ober- und/oder Unterteil derart nachgiebig ausgebildet sind, dass sie unter der Wirkung des auf den evakuierten Raum wirkenden Atmosphärendruckes die Rohrheizkörper an die Unterseite des Oberteils anpressen.

Das Vakuum wird dazu benutzt, den Rohrheizkörper an die Unterseite des Oberteils, die ohne Nuten und im wesentlichen glatt ist, anzulegen.

Durch die Erfindung wird ein Elektroheizelement geschaffen, das einen guten Wärmeübergang vom Rohrheizkörper auf das Kochgut ermöglicht. Durch die relativ geringe Masse von Ober- und Unterteil, die aus Blech, beispielsweise rostfreiem Stahlblech bestehen können, ist die Wärmekapazität sehr gering, so dass der Wirkungsgrad sowohl im stationären als auch im intermittierenden Betrieb gut ist. Ausser der bevorzugten Verwendung als Kochplatte kann das Heizelement nach der Erfindung auch so ausgebildet sein, dass das Oberteil unmittelbar eine Behälterwand, beispielsweise die eines Elektrowasserkochers, bildet.

Bei einer bevorzugten Ausführungsform, bei der das Vakuum im Betrieb aufrechterhalten wird, sorgt der Luftdruck, der auf den evakuierten Raum einwirkt, in Verbindung mit einer nachgiebigen Ausbildung von Ober- und/oder Unterteil dafür, dass der Rohrheizkörper an die Unterseite des Oberteils in wärmeleitendem Kontakt angelegt ist. Es ist dabei auch möglich, eine Isolation zwischen Rohrheizkörper und Unterteil einzulegen. Ferner ist es vorteilhaft, sich den Rohrheizkörper auf einer internen Abstützplatte abstützen zu lassen, wenn das Oberteil nachgiebig ausgebildet ist. Dadurch wird trotz eines sehr nachgiebigen und anpassungsfähigen Oberteils dafür gesorgt, dass die in den meisten Fällen vorgesehene Rohrheizkörper-Spirale flach und eben bleibt.

Bei einer anderen Ausführung besteht eine bei dem erfindungsgemässen Elektroheizelement unter dem Vakuum vorgenommene Lötverbindung zwischen dem Rohrheizkörper und dem Oberteil, wobei das Vakuum einerseits die gute Anlage sicherstellt und anderseits durch Verhindern jeder störenden Oxidation für eine einwandfreie Verlötung sorgt. Das Vakuum kann dann in dem Raum aufrechterhalten werden.

Bevorzugte Ausführungsbeispiele der Erfindung sind in den Zeichnungen dargestellt und werden im folgenden näher erläutert. Es zeigen:
Fig. 1 einen schematischen Querschnitt durch ein als Kochplatte gebildetes Heizelement,
Fig. 2 bis 4 Details von Ausführungsformen,
Fig. 5 ein Heizelement für ein Kochgefäss mit einem gewölbten Boden,
Fig. 6 einen Querschnitt durch einen Wasserkocher mit einem Heizelement,
Fig. 7 einen Schnitt durch eine weitere bevorzugte Ausführungsform,
Fig. 8 ein Detail einer Variante von Fig. 7 und
Fig. 9 eine weitere Ausführungsform im Querschnitt.

Das in Fig. 1 dargestellte Elektroheizelement 11 besteht aus rostfreiem Stahlblech (0,3 bis 0,6 mm dick) und besitzt ein Oberteil 12, das eine ebene, ringförmige Heizfläche 13, einen umlaufenden seitlich ausgeformten Flansch 14, einen nach unten gerichteten ringförmigen Rand 15 und einen inneren, ebenfalls ringförmigen Rand 16 enthält.

Die Unterseite des ringförmigen Heizbereiches wird von einem ebenfalls aus geprägtem Blech bestehenden Unterteil 17 abgedeckt, das ebenfalls einen äusseren und inneren, nach unten gerichteten Rand 18, 19 aufweist. In die unbeheizte Mittelzone ist eine zylindrische Hülse 20 eingesetzt, die einen oberen und unteren Flansch hat und eine Temperaturfühlerdose, beispielsweise die bewegliche Fühlerdose 40 eines automatischen Temperaturreglers 41, aufnehmen kann.

Gegen den Flansch 14 stützt sich ein Blechring 21 ab, der einen sich auf einer Herdplatte oder Kochmulde 44 abstützenden Überfallrand 21 bildet.

Zwischen Oberteil 12 und Unterteil 17 entsteht ein Raum 22, in dem spiralförmig angeordnete Rohrheizkörper 23 liegen. Die Rohrheizkörper haben einen metallischen Mantel und in einer Einbettung liegende Heizwiderstände. Der Mantel ist dreieckförmig verformt, so dass die Rohrheizkörper 23 mit ihrer oberen, im wesentlichen ebenen Dreieckseite an der Heizfläche 12 von innen anliegen, während sie am Unterteil im Bereich der Dreiecksecke nur eine linienförmige Berührung haben.

Die Rohrheizkörper 43 sind durch eine nach unten gerichtete Tülle 42 des Unterteils abgedichtet hindurchgeführt.

Die Verbindung von Ober- und Unterteil erfolgt durch eine Lötung am Vakuum. Dazu wird zwischen die Blechteile eine Lötfolie gelegt oder ein Lötpulver gestreut, und nach Evakuierung des Raumes 22 wird die Lötung durch Erhitzen der Einheit durchgeführt. Die Erhitzung kann auch induktiv erfolgen. Es bildet sich dadurch eine sehr stabile und nicht zur Verwerfung neigende Kochplatte.

In Fig. 2 ist eine Ausführungsform dargestellt, bei der in dem Unterteil 17' eine warzenförmige, nach oben gerichtete Ausformung 24 vorgesehen ist, die bei der Lötung eine Distanzhaltung zwischen Ober- und Unterteil gewährleistet.

Die Abstützelemente 24 können auch im Oberteil bzw. im Ober- und Unterteil vorgesehen sein.

Bei der Ausführungsform nach Fig. 1 hatte der äussere Flansch 14 eine untere im wesentlichen ebene Fläche und eine daran anschliessende Abschrägung, die zur Kochfläche 13 überleitet. In Fig. 3 ist dagegen der Flansch als eine Umbiegung des Bleches der Heizfläche um 180° gebildet. Dieser Flansch kann entweder unmittelbar oder unter Zwischenschaltung eines Überfallrandes auf der Oberfläche der Kochmulde aufliegen.

Bei der Ausführungsform nach Fig. sind sowohl im Ober- und Unterteil nach innen gerichtete Einprägungen 26 vorgesehen, die jeweils zwischen den Rohrheizkörpern liegen und daher normalerweise ein spiralförmiges Muster auf der Ober- und Unterseite bilden. Diese Einprägungen sorgen einerseits für eine Versteifung der Flächen, ermöglichen jedoch Dehnungen in radialer Richtung.

Die Ausführungsform nach Fig. 4 besitzt ebenfalls Einprägungen 26, jedoch nur im Bereich des Oberteils. Der Flansch 14' ist nach aussen und schräg abwärts gerichtet und besteht aus den zusammengelöteten oder -geschweissten Rändern von Ober- und Unterteil 12", 17". Er bildet dadurch selbst den Überfallrand.

Fig. 5 stellt ein Heizelement 11b dar, das in seinem Grundaufbau dem nach Fig. 1 entspricht. Jedoch sind sowohl das Oberteil 12b als auch das Unterteil 17b kugelig gewölbt, so dass die Kochfläche 13b eine konkave Gestalt hat. In dieser kann ein Kochgefäss 36 mit gewölbtem Boden, beispielsweise ein chinesischer Wok, geführt sein. Die gewölbte Ausführung schafft eine zusätzliche Versteifung. Auch hier ist eine mittlere Fühlerdose eingesetzt, wobei der mittlere Fühlerdurchbruch für einen zusätzlichen Zusammenhalt zwischen Ober- und Unterteil sorgt.

In Fig. 6 ist ein Wasserkocher 31 dargestellt, der ein Gefäss 32 mit Deckel und Tülle und einen Boden 33 besitzt, der durch das Oberteil 12a des Heizelementes gebildet ist, das in einem Gehäuse 34 in Form einer nach oben offenen Schüssel aufgenommen ist, die auf Standfüssen steht.

Das Oberteil 12a bildet die Gefässwandung bzw. den Gefässboden, während das Unterteil 17a mit dieser verlötet ist. In dem Verbindungsbereich sind die Abdeckung und die Heizfläche nach oben gerichtet. Die Rohrheizkörper 23 sind unter Vakuum eingelötet. Die Einheit aus Gefäss und Heizelement wird durch einen Schraubbolzen 35 an dem Gehäuse 34 befestigt.

In Fig. 7 ist eine besonders bevorzugte Ausführungsform eines Elektroheizelementes dargestellt, bei dem das Oberteil 12c aus einem sehr dünnen Blech aus rostfreiem Stahl in der Grössenordnung von 0,2 bis 0,3 mm Dicke besteht. Dieses Blech hat ebene Bereiche, die die eigentliche Kochfläche 13c bilden und von unten in flächigem Kontakt mit den spiralförmig angeordneten Rohrheizkörpern 23 mit dreieckigem Querschnitt sind. Zwischen den Heizflächenbereichen 13c sind Einsenkungen 26c eingeprägt, die die Nachgiebigkeit und Flexibilität des dünnen Oberteils vergrössern.

Im Randbereich ist das Oberteil schüsselförmig schräg abwärts gerichtet und mit einer Bördelung 50 um den ebenfalls abwärtsgerichteten äusseren Rand 51 des Unterteils 17c versehen. In diesem Bereich sind die beiden Teile miteinander dicht verlötet oder verschweisst.

Das Unterteil 17c besteht aus wesentlich dikkerem Blechmaterial und bildet eine stabile Tragschale. Sie greift mit dem Rand 14c über einen aufwärtsgerichteten Rand der Herdplatte 44c und wird durch einen Bügel 52 und einen in das Unterteil 17c eingeschweissten Mittelbolzen 53 an der Herdplatte 44c befestigt.

In dem flach schüsselförmigen Unterteil 17c ist eine Isolationsschicht 54 angeordnet, die aus beliebigem wärmebeständigem, festem, fasrigem oder granuliertem Isoliermaterial bestehen kann, das vorzugsweise in die Form einer Scheibe verformt ist. Bevorzugt ist ein unter dem Warenzeichen «Fiberfrax» bekanntes anorganisches Fasermaterial.

Auf dem Isoliermaterial 54 liegt eine Abstützplatte 55 aus Metall oder einem starren Isoliermaterial. An der ebenen Abstützplatte 55 stützen sich die unteren Scheitel der dreiecksförmigen Rohrheizkörper 23 ab.

In das Unterteil 17c ist im Randbereich ein rohrförmiger Absaugstutzen 56 dicht eingesetzt, der in den um die Heizkörper herum gebildeten Raum 22c hineinragt. Über den Absaugstutzen 56 wird der Raum 22c zwischen Ober- und Unterteil evakuiert. Der Absaugstutzen wird dann an seinem unteren Ende 57 abgequetscht und dicht verlötet oder verschweisst, so dass das Vakuum aufrechterhalten bleibt. Dadurch wird das relativ dünne, membranartige Oberteil 12c durch den Atmosphärendruck nach unten gedrückt und presstsich auf die Rohrheizkörper 23, die ihrerseits auf die Platte 55 gedrückt werden, die sich über die Isolierschicht 54 an dem Unterteil 17c abstützt. Wenn eine sehr weiche, beispielsweise aus Granulat bestehende Isolierschicht verwendet wird, wäre es auch möglich, die Abstützplatte 55 über Stützen mit dem Unterteil 17c zu verbinden, wobei jedoch möglichst wenig Wärmebrücken zum Unterteil geschaffen werden sollten.

Bei diesem Heizelement sorgt das Unterteil 17c für eine ausreichende Tragwirkung, die Isolation zur Unterseite hin ist ausgezeichnet, und der Kontakt der Rohrheizkörper zum membranartigen Oberteil wird durch die Wirkung des Luftdruckes stets aufrechterhalten. Dabei sorgt die Abstützplatte für eine ebene Fläche, obwohl das Oberteil selbst flexibel ist. Das Vakuum trägt zur guten Isolation zur Unterseite bei. Vor allem ist die beim Anheizen zu erwärmende Masse sehr gering. Sie besteht praktisch nur aus den Rohrheizkörpern und dem sehr dünnen Oberteil. Es wird also eine sehr wärmekapazitätsarme Kochplatte mit bester Isolation nach unten geschaffen, die sowohl im stationären wie im intermittierenden Betrieb gute Wirkungsgrade liefert. Die Kochfläche ist jedoch geschlossen, leicht zu reinigen, und Kochgut kann nicht durchlaufen.

Fig. 8 zeigt eine Ausführung, bei der das Heizelement bis auf die Randgestaltung dem nach Fig. 7 gleicht. Es ist in einer Herdmulde angeordnet, die aus einer Herdplatte 44d und einer darin ausgeformten schüsselförmigen Mulde 58 besteht, in der das Heizelement angeordnet ist. Wegen der sich schräg nach oben erweiternden Wände der Mulde 58 ist auch der Rand 14d des Heizelementes bei im übrigen gleicher Verbindung von Oberteil und Unterteil im Gegensatz zu Fig. 7 nach oben erweiternd konisch ausgebildet, so dass das Heizelement sich passend in die Mulde 58 einfügt.

Fig. 9 zeigt eine Ausführung, die ein aus etwas dickerem Blech von 1 bis 2,5 mm Dicke bestehendes Oberteil 12e hat, dessen Oberseite eine ebene Kochfläche 13e bildet.

Die Ränder 50e sind konisch nach unten abgeschrägt und umgeben einen aufwärtsgerichteten Rand einer Herdplatte 44e. Der Rand 50e ist dicht mit einem Unterteil 17e verbunden, das in Form einer dünnen gewellten und nachgiebigen Metallmembran aus sehr dünnwandigem Blech (0,2 bis 0,3 mm) hergestellt ist.

Eine Isolierschicht 54e liegt in diesem schüsselförmigen Metallbalg. In diesem Fall besteht die Isolierschicht aus einem gestaltfesten Isoliermaterial, und daher liegt die Rohrheizkörperspirale 23 mit ihrer Unterseite direkt auf der Isolierschicht 54e. Der Raum 22e zwischen Ober- und Unterteil ist evakuiert, so dass das nachgiebige Unterteil 17e unter dem Aussenluftdruck die Isolierschicht 54e gegen die Rohrheizkörper und diese zur flächigen Anlage an die Unterseite des Oberteils 12e drückt. Wenn von Vakuum gesprochen wird, so ist hier ein gewisser verringerter Luftdruck gemeint. Das Vakuum muss nicht sehr hoch sein, weil die entstehenden Kräfte meist schon bei geringem Vakuum ausreichen. Durch die Grösse des Vakuums kann bei Fig. 9 auch eine gewisse Durchbiegung der Platte 12e nach innen mitbestimmt werden. Da normalerweise beheizte Kochflächen dazu neigen, sich nach oben auszuwölben, wirkt der Luftdruck in diesem Falle in die umgekehrte Richtung und sorgt bei richtiger Bemessung von Oberteil und Vakuum dafür, dass die Ebenheit beibehalten wird.

Es ist zu erkennen, dass das erfindungsgemässe Heizelement leicht und mit geringer Wärmekapazität herstellbar ist. Dabei ist die Wärmeübertragung zur Kochfläche besonders gut, da die Heizkörper grossflächig anliegen oder sogar verlötet sind. Dagegen sind die Wärmeverluste nach unten verringert. Die Steifigkeit der Gesamtkonstruktion ist gross. Das Vakuum zwischen Ober-und Unterteil sorgt auch dafür, dass keine Korrosion oder Oxydation im Innenbereich auftritt, und vermindert konvektive Wärmeverluste.

## Patentansprüche

1. Elektroheizelement zum Erhitzen von Speisen od. dgl. mit einem aus Metall bestehenden Oberteil (12), dessen Oberseite eine Kochfläche (13) bildet, einem die Unterseite des Heizelementes abdeckenden, metallischen Unterteil (17), einem zwischen dem Oberteil (12) und dem Unterteil (17) gebildeten Raum (22) und wenigstens einem in dem Raum (22) angeordneten Rohrheizkörper (23) mit metallischem Mantel, der eine abgeflachte grosse Kontaktfläche zur Unterseite des Oberteils (12) hat und an die Unterseite des Oberteils (12) in wärmeleitender Verbindung angelegt ist, dadurch gekennzeichnet, dass der Raum (22) unter Vakuum steht und dass das Ober- und/oder Unterteil (12, 17) derart nachgiebig ausgebildet sind, dass sie unter der Wirkung des auf den evakuierten Raum (22) wirkenden Atmosphärendrukkes die Rohrheizkörper (23) an die Unterseite des Oberteils (12) anpressen.

2. Heizelement nach Anspruch 1, dadurch gekennzeichnet, dass der die Rohrheizkörper (23) enthaltende Raum (22) zwischen Oberteil (12) und Unterteil (17) dauerhaft dicht abgeschlossen und evakuiert ist.

3. Heizelement nach Anspruch 1 oder 2, dadurch gekennzeichnet, dass die Heizkörper (23) einen dreieckförmigen Querschnitt haben, mit einer Dreiecksseite an der Unterseite des Oberteils (12) und mit einer Dreiecksecke an dem Unterteil (17) anliegen.

4. Heizelement nach einem der vorhergehenden Ansprüche, dadurch gekennzeichnet, dass es in Form einer Kochplatte mit einer Kochfläche (13) ausgebildet ist, auf die Kochgefässe (36) unmittelbar aufsetzbar sind.

5. Heizelement nach einem der vorhergehenden Ansprüche, dadurch gekennzeichnet, dass das Oberteil (12) eine Behälterwand, beispielsweise eines Wasserkochers od.dgl., bildet.

6. Heizelement nach einem der vorhergehenden Ansprüche, dadurch gekennzeichnet, dass es einen äusseren Flansch (14) aufweist, der mit einem Herdplattenausschnitt zusammenwirkt bzw. einen den Herdmuldenausschnitt übergreifenden Überfallrand (21) bildet.

7. Heizelement nach einem der vorhergehenden Ansprüche, dadurch gekennzeichnet, dass das Oberteil (12) und das Unterteil (17) am Umfang sowie gegebenenfalls im Bereich eines mittleren Durchbruches jeweils nach unten gerichtete und miteinander verlötete oder verschweisste Ränder besitzen.

8. Heizelement nach einem der vorhergehenden Ansprüche, dadurch gekennzeichnet, dass durch den die Rohrheizkörper enthaltenden Raum (22) vorzugsweise napfartige Abstützelemente (24) hindurchragen.

9. Heizelement nach einem der vorhergehenden Ansprüche, dadurch gekennzeichnet, dass im Oberteil (12) und/oder im Unterteil (17) in den zwischen den Heizkörpern (23) liegenden Bereichen vorzugsweise spiralförmige oder umlaufende Einprägungen (26) vorgenommen sind.

10. Heizelement nach einem der vorhergehenden Ansprüche, dadurch gekennzeichnet, dass die Herausführung der Heizkörper (23) aus dem Raum (22) an tüllenartigen Durchführungen (42) des Unterteils (17) erfolgt und die Heizkörper (23) mit den Rändern der Tüllen dicht verlötet oder verschweisst sind.

11. Heizelement nach einem der vorhergehenden Ansprüche, dadurch gekennzeichnet, dass Ober- und/oder Unterteil (12, 17) aus dünnem Blech bestehen.

12. Heizelement nach einem der vorhergehenden Ansprüche, dadurch gekennzeichnet, dass die dichte Verbindung im Bereich des äusseren Flansches (14c, 14d) erfolgt und das Ober- und Unterteil (12, 17) dort miteinander verbördelt sind.

13. Heizelement nach einem der vorhergehenden Ansprüche, dadurch gekennzeichnet, dass Ober- oder Unterteil (12c, 17e) dünnwandig nach Art einer Membran mit Dehnungsbereichen ausgebildet sind und das andere Teil (17c, 12e) dickwandiger mit einer zum Tragen des Heizelementes ausreichenden Steifigkeit ausgebildet ist.

14. Heizelement nach einem der vorhergehenden Ansprüche, dadurch gekennzeichnet, dass in den Raum (22) eine vorzugsweise von einer Abstützplatte (55) überdeckte lsolationsschicht (54) eingelegt ist.

## Claims

1. Electric heating element for heating foods or the like with a metal upper part (12), whose top forms a cooking surface (13), a metal lower part (17) covering the bottom of the heating element, a space (22) formed between the upper part (12) and the lower part (17), at least one tubular heating device (23) with a metal covering which is arranged in the space (22) and which has a large flat contact surface with respect to the bottom of the upper part (12) and is engaged in thermally conductive manner with the bottom of the upper part (12), characterized in that the space (22) is under vacuum and that the upper and/or lower parts (12, 17) are resiliently constructed in such a way that under the action of the atmospheric pressure acting on the evacuated space (22), they press the tubular heating devices (23) against the bottom of the upper part (12).

2. Heating element according to claim 1, characterized in that the space (22) between the upper part (12) and lower part (17) containing the tubular heating device (23) is permanently tightly sealed and evacuated.

3. Heating element according to claim 1 or 2, characterized in that the heating devices (23) have a triangular cross-section engaging with one triangular side on the bottom of the upper part (12) and with one angle of the triangle on the lower part (17).

4. Heating element according to any one of the preceeding claims, characterized in that it is constructed in the form of a hot plate with a cooking surface (13) onto which can be directly placed the cooking vessels (36).

5. Heating element according to any one of the preceeding claims, characterized in thatthe upper part (12) forms a container wall, for example of a water heater or the like.

6. Heating element according to any one of the preceeding claims, characterized in that it has an outer flange (14) for receiving an overflow edge (21) which engages over a cooker tray cutout.

7. Heating element according to any one of the preceeding claims, characterized in that the upper part (12) and the lower part (17) have in each case downwardly directed edges which are soldered or welded together on the circumference, as well as optionally in the vicinity of a central opening.

8. Heating element according to any one of the preceeding claims, characterized in that preferably cup-shaped support members (24) project through the space (22) containing the tubular heating device.

9. Heating element according to any one of the preceeding claims, characterized in that there are preferably spiral or all-round impressions (26) in the areas between the heating devices (23) in the upper part (12) and/or in the lower part (17).

10. Heating element according to any one of the preceeding claims, characterized in that socket- shaped passages (42) are provided on the lower part (17) through which the heating devices (23) are passed out of the space (22) and the heating devices (23) are tightly welded or soldered to the edges of the passages.

11. Heating element according to any one of the preceeding claims, characterized in that the upper and/or lower parts (12, 17) are made from thin sheet metal.

12. Heating element according to any one of the preceeding claims, characterized in that the tight connection takes place in the area of the outer flange (14c, 14d), where the upper and lower parts (12, 17) are beaded together.

13. Heating element according to any one of the preceeding claims, characterized in that the upper or lower parts (17c, 12e) are constructed with thin walls in the manner of a membrane with elongation zones and the other part (17c, 12e) has thicker walls with an adequate rigidity for carrying the heating element.

14. Heating element according to any one of the preceeding claims, characterized in that an insulating layer (54), preferably covered by a base plate (55) is placed in the space (22).

## Revendications

1. Elément électrique chauffant pour chauffer des mets ou autres, avec une partie supérieure (12) en métal, dont la face supérieure forme une surface de cuisson (13), une partie inférieure métallique (17) recouvrant la face inférieure de l'élément chauffant, un espace (22) formé entre la partie supérieure (12) et la partie inférieure (17), et au moins un corps chauffant tubulaire (23) disposé dans l'espace (22), avec une enveloppe métallique qui a une grande surface de contact aplatie avec la face inférieure de la partie supérieure (12) et est appliquée en liaison thermoconductrice contre la face inférieure de la partie supérieure (12), caractérisé par le fait que l'espace (22) est sous vide, et que les parties supérieure et/ou inférieure (12, 17) sont assez souples pour que, sous l'action de la pression atmosphérique agissant sur l'espace (22) mis sous vide, elles pressent le ou les corps chauffants tubulaires (23) contre la face inférieure de la partie supérieure (12).

2. Elément chauffant selon la revendication 1, caractérisé par le fait que l'espace (22) logeant les corps chauffants tubulaires (23) entre la partie supérieure (12) et la partie inférieure (17) est en permanence fermé hermétiquement et mis sous vide.

3. Elément chauffant selon la revendication 1 ou 2, caractérisé par le fait que les corps chauffants (23) ont une section triangulaire et sont appliqués par un côté du triangle contre la face inférieure de la partie supérieure (12) et par une pointe du triangle contre la partie inférieure (17).

4. Elément chauffant selon l'une quelconque des revendications précédentes, caractérisé par le fait qu'il est réalisé sous la forme d'une plaque de cuisson avec une surface de cuisson (13) sur laquelle des récipients de cuisson (36) peuvent être directement placés.

5. Elément chauffant selon l'une quelconque des revendications précédentes, caractérisé par le fait que la partie supérieure (12) forme une paroi de récipient, par exemple d'une bouilloire ou ustensile analogue.

6. Elément chauffant selon l'une quelconque des revendications précédentes, caractérisé par le fait qu'il présente un rebord externe (14) qui coopère avec un évidement de la plaque de fourneau ou bien forme un rebord-déversoir (21) qui emprisonne par en dessus l'évidement de l'auge de cuisson.

7. Elément chauffant selon l'une quelconque des revendications précédentes, caractérisé par le fait que la partie supérieure (12) et la partie inférieure (17) possèdent, sur leur pourtour et éventuellement dans la région d'un évidement central, des bords respectifs dirigés vers le bas et solidarisés par brasage ou par soudage.

8. Elément chauffant selon l'une quelconque des revendications précédentes, caractérisé par le fait que des éléments d'appui (24), de préférence en forme de godet, traversent l'espace (22) logeant les corps chauffants tubulaires.

9. Elément chauffant selon l'une quelconque des revendications précédentes, caractérisé par le fait que, dans la partie supérieure (12) et/ou dans la partie inférieure (17), dans les zones situées entre les éléments chauffants (23), sont ménagées des empreintes (26), de préférence spiroïdales ou périphériques.

10. Elément chauffant selon l'une quelconque des revendications précédentes, caractérisé par le fait que la sortie des corps chauffants (23) hors de l'espace (22) est assurée par des passages (42), en forme de douille, de la partie inférieure (17), et que les corps chauffants (23) sont brasés ou soudés hermétiquement sur les bords des douilles.

11. Elément chauffant selon l'une quelconque des revendications précédentes, caractérisé par le fait que les parties supérieure et/ou inférieure (12, 17) consistent en une tôle mince.

12. Elément chauffant selon l'une quelconque des revendications précédentes, caractérisé par le fait que la liaison étanche a lieu à proximité du rebord externe (14c, 14d), et que les parties supérieure et inférieure (12, 17) sont solidarisées à cet endroit par une bordure.

13. Elément chauffant selon l'une quelconque des revendications précédentes, caractérisé par le fait que la partie supérieure ou inférieure (12c, 17e) est réalisée à paroi mince à la manière d'une membrane avec des zones de dilatation, et que l'autre partie (17c, 12e) est réalisée à paroi plus épaisse avec une rigidité suffisante pour supporter l'élément chauffant.

14. Elément chauffant selon l'une quelconque des revendications précédentes, caractérisé par le fait qu'une couche d'isolation (54) recouverte de préférence par une plaque d'appui (55) est placée dans l'espace (22).
